# EUROPÄISCHE PATENTSCHRIFT

(11) **EP 3 968 823 B1**
(45) Veröffentlichungstag und Bekanntmachung des Hinweises auf die Patenterteilung: **07.06.2023**
(21) Anmeldenummer: 21714116.7
(22) Anmeldetag: 19.03.2021
(51) Int. Cl.: A47C 7/38

(54) **HÖHENVERSTELLBARES NACKENSTÜTZ-SYSTEM FÜR EINEN GAMING-STUHL**
HEIGHT-ADJUSTABLE NECK SUPPORT SYSTEM FOR A GAMING CHAIR
SYSTÈME RÉGLABLE EN HAUTEUR DE SUPPORT DE NUQUE POUR UNE CHAISE DE JEU

(30) Priorität: 27.03.2020 DE 102020108491
(43) Veröffentlichungstag der Anmeldung: 23.03.2022
(73) Patentinhaber: RECARO Gaming GmbH & Co. KG, 70174 Stuttgart (DE)
(72) Erfinder: DEEGENER, Elmar, 53173 Bonn-Bad Godesberg (DE); KO, Djunianto, 73760 Ostfildern (DE); KROCKENBERGER, Oliver, 70597 Stuttgart (DE)
(74) Vertreter: Witte, Weller & Partner Patentanwälte mbB
(86) Internationale Anmeldenummer: PCT/EP2021/057047
(87) Internationale Veröffentlichungsnummer: WO 2021/191063

(56) Entgegenhaltungen:
- AT-A1- 505 212
- DE-A1-102010 020 165
- DE-U1- 29 804 358
- KR-A- 20190 101 536

## Beschreibung

Die vorliegende Erfindung betrifft ein höhenverstellbares Nackenstütz-System für einen Bürostuhl, insbesondere für einen E-Gaming-Stuhl, zum Anpassen an unterschiedliche Kopf- und Nackenabstützhöhen von unterschiedlich großen Benutzern sowie eine Stuhl mit einem derartigen System.

Gaming-Stühle, auch eGaming-Stühle genannt, werden immer populärer. Bei einem Gaming-Stuhl handelt es sich um einen Schreibtischstuhl, der zum Spielen von Computerspielen eingesetzt wird. Die Gaming-Stühle erhalten durch eine besondere Optik und Aufmachung ein sportliches und auffälliges Design.

Ein separate vorgesehenes Kopf- und Nackenkissen und ein separates Lendenwirbelkissen sind eindeutige Zeichen für Gaming-Stühle. Gaming-Stühle verfügen, wie Bürostühle auch, üblicherweise über eine Sitzhöhenverstellung, Armlehnen und eine Wippmechanik, die bei Bedarf arretiert werden kann. Der Sitzkomfort bei Gaming-Stühlen ist gegenüber klassischen Schreibtischstühlen oft um ein Vielfaches höher, was an den speziellen Kissen liegt (Quelle: www.stern.de).

Das (separate) Nackenkissen wird üblicherweise mittels elastischen Schlaufen (z.B. Gummibänder), die am Kissen fest angebracht sind, vertikal über den oberen Bereich der Rückenlehne des Stuhls gezogen. Der obere Bereich der Rückenlehne ist typischerweise nach oben hin verjüngt ausgebildet, um als Kopfstütze zu fungieren. Durch die elastische, horizontal umlaufende Schlaufe kann das Nackenkissen auf einer gewünschten Höhe am Stuhl befestigt werden.

Nachteilig dabei ist, dass sich die horizontale und vertikale Position des Nackenkissens während einer Benutzung durch die Benutzung ändern kann. Damit ändert sich eine zuvor vom Benutzer eingestellte optimale Position in eine (ergonomisch) schlechte Position. Der Benutzer empfindet die (unbeabsichtigte) Positionsänderung des Nackenkissens störend. Dies kann dazu führen, dass der Benutzer seine aktuelle Tätigkeit unterbrechen muss, um das Nackenkissen neu bzw. erneut optimal zu positionieren.

Wie oben bereits erläutert, zeichnen sich die Gaming-Stühle ferner insbesondere durch ihre auffallende Optik aus. Aufgrund der instabilen Positionierung kann es vorkommen, dass das Nackenkissen optisch relevante (dekorative) Bereiche der Rückenlehne überdeckt, so dass z.B. das Logo des Stuhlherstellers nicht mehr sichtbar ist. Dies ist unerwünscht. Ferner können in die Stuhl integrierte Lichtquellen, die bei Gaming-Stühlen nicht unüblich sind, vom Nackenkissen überdeckt werden.

Deshalb ist es wünschenswert, eine Nackenstütze vorzusehen, die ortsfest (auch nachträglich im Sinne eines Nachrüstsatzes) am Stuhl befestigbar ist. Insbesondere wird eine Höhenverstellung gewünscht, die einen größeren Verstellbereich abdeckt als konventionelle (ortsfeste) Nackenstützen. Vorzugsweise soll die angestrebte Erweiterung des Verstellbereichs nicht dazu führen, dass funktional relevante Bereiche des Stuhls überdeckt werden.

Das Dokument DE 10 2010 020 165 A1 betrifft eine Kopfstütze und ein Sitzmöbel.

Das Dokument DE 34 13 814 A1 betrifft einen zahnärztlichen Patientenstuhl mit einem an einem Gurt befestigten Kopfteil.

Das Dokument EP 1 716 786 A1 betrifft einen Stuhl und Sessel mit einstellbarer Kopfstütze.

Das Dokument AT 505 212 A1 betrifft, gemäß seiner Zusammenfassung, einen Sitz, der einen Tragrahmen und eine mit dem Tragrahmen verbundene Stützeinheit aufweist. Die Stützeinheit weist einen Bezug aus Maschenware auf, der mit einem Sitzbereich und einem Rückenbereich eine Stützfläche bildet. Der Bezug ist zwischen dem Sitzbereich und dem Rückenbereich durchgehend ausgebildet, und die Auflagefläche des Bezuges weist in Längsrichtung des Bezuges aufeinanderfolgende Zonen auf. Die Zone weist gegenüber den anderen Zonen eine größere elastische Verformbarkeit nach DIN EN 14704-1 auf.

Diese Aufgabe wird gelöst durch ein höhenverstellbares Nackenstütz-System mit den Merkmalen des Anspruchs 1.

Die Nackenstütze kann in zwei entgegengesetzten Orientierungen mit der Halteplatte verbunden werden. Da die Stützkante außermittig angeordnet ist, kann die Stützkante bei umgekehrter Orientierung der Nackenstütze in einem größeren Verstellbereich verstellt werden, als es mit einer einzigen Orientierung der Nackenstütze möglich wäre. Somit ist es möglich, dass sehr kleine Benutzer und sehr große Benutzer die gleiche Nackenstütze benutzen können, indem sie die Orientierung der Nackenstütze drehen. Dennoch ändert sich die Fläche nicht, die maximal von dem Nackenstütz-System bei maximalen Auslenkungen der Nackenstütze nach oben und nach unten gegenüber der Halteplatte - bei unveränderter Position der Halteplatte - überdeckt wird. Somit werden relevante Bereiche des Stuhls nicht überdeckt, obwohl der Bereich der Höhenverstellung für die Nackenstütze erweitert wurde.

Vorzugsweise ist die Länge des Verstellbereichs durch einen maximalen, bzw. maximal möglichen, Versatz der Verstelleinrichtungen in den entgegengesetzten Verstellrichtungen definiert.

Dies bedeutet generell mit anderen Worten, dass je länger zumindest eine der Verstell- bzw. Rasteinrichtungen - im Vergleich zu anderen Verstell- bzw. Rasteinrichtungen - ausgebildet ist, desto größer ist der Verstellbereich und desto größer wird die Erweiterung des Verstellbereichs, insbesondere je weiter außermittig die Kopfstützkante der Nackenstütze positioniert ist.

Bei einer vorteilhaften Ausgestaltung ist die die Stützkante in der ersten Orientierung der Nackenstütze, während eines maximalen Versatzes der Verstelleinrichtungen im Eingriffszustand in einer der Verstellrichtungen zueinander, weiter entfernt zu einer Mitte des Verstellbereichs positioniert als in der zweiten Orientierung während des maximalen Versatzes der Verstelleinrichtungen in der gleichen Verstellrichtung.

Vorzugsweise umfasst der Verstellmechanismus zumindest ein Zwangsführungselement, so dass die Verstelleinrichtungen in den Verstellrichtungen zwangsgeführt sind.

Die Zwangsführungselemente bewirken, dass die Nackenstütze nur entlang gewünschter Richtungen relativ zur Halteplatte beweglich ist. Die Zwangsführungselemente bewirken auch, dass die Nackenstütze verliersicher an der Halteplatte anbringbar ist.

Insbesondere sind die Verstelleinrichtungen als Rasteinrichtungen ausgeführt.

Vorzugsweise kann eine der Rasteinrichtungen Zahnstangen umfassen, die beabstandet zueinander angeordnet sind und die sich parallel zur Längserstreckung der Nackenstütze erstrecken.

Die Erstreckung der Zahnstangen definieren die Verstellrichtungen. Deshalb werden die Zahnstangen vorzugsweise parallel zur Längserstreckung der Nackenstütze orientiert.

Eine Teilung der Zähne definiert ein Verstellintervall.

Es werden zwei Zahnstangen vorgesehen, um die Nackenstütze in beiden Orientierungen (stufen- bzw. schrittweise) bewegen zu können.

Vorzugsweise definiert die andere der Rasteinrichtungen eine elastisch gelagerte Rastnase, die insbesondere ein (Omega-förmiges) Federblech umfasst.

Die Rastnase greift in die Zahnstangen ein und ermöglicht so ein stufenweises Verstellen der Nackenstütze gegenüber der Halteplatte gemäß der Teilung der Zähne der Zahnstangen. Das Federblech ist vorzugsweise Omega-förmig ausgebildet, so dass der vorstehende Teil des Federblechs federnd in die Täler der Zahnstange eingreift. Die Rastnase ist in diesem Fall in Richtung der Täler der Zahnstangen vorgespannt.

Weiterhin ist es von Vorteil, wenn die Nackenstütze einen Stützkörper aufweist, wobei sich die Stützkante parallel zu einer Breitenrichtung der Nackenstütze erstreckt und in einer Tiefenrichtung am weitesten aus dem Stützkörper vorsteht, wobei die Breitenrichtung horizontal orientiert ist, wenn das System am Stuhl befestigt ist.

Insbesondere entspricht ein Querschnitt der Nackenstütze in einer Ebene senkrecht zur Breitenrichtung einem ungleichschenkligen Dreieck.

Die Form des ungleichschenkligen Dreiecks resultiert in der außermittigen Anordnung der Stützkante, wenn sich die Rasteinrichtung entlang der Hypotenuse des Dreiecks erstreckt.

Vorzugsweise ist die erste Verstelleinrichtung an einer Seite der Nackenstütze angeordnet, die der Halteplatte im Eingriffszustand zugewandt ist, und wobei die Stützkante auf einer Seite der Nackenstütze angeordnet ist, die im Eingriffszustand von der Halteplatte abgewandt ist.

Im Eingriffszustand liegt die Nackenstütze flächig an der Halteplatte an. Die Verstelleinrichtungen sind für den Benutzer unzugänglich und nicht sichtbar, so dass eine Verletzungsgefahr ausgeschlossen und ein ästhetisch ansprechender Gesamteindruck im montierten Zustand des Systems hervorgerufen wird.

Insbesondere umfasst die Halteplatte einen Bodenabschnitt und einen Randabschnitt, die so geformt sind, dass die Halteplatte formschlüssig in den Stuhl einsteckbar ist.

Der Formschluss ermöglicht es, dass die Halteplatte in den Stuhl eingesteckt wird. Auf fixierende Gummibänder, Klettverschlüsse und dergleichen kann verzichtet werden.

Der Formschluss stellt die ortsfeste Orientierung der Halteplatte am Stuhl sicher.

Ästhetisch störende Haltebänder sind nicht vorhanden.

Des Weiteren ist es bevorzugt, wenn die zweite Rasteinrichtung an dem Bodenabschnitt der Haltplatte angeordnet ist.

Bei einer besonderen Ausgestaltung ist die Halteplatte schalenförmig ausgebildet, so dass der Randabschnitt schräg, vorzugsweise senkrecht, zum Bodenabschnitt orientiert ist, und wobei eine Kontur des Bodenabschnitts und/oder eine Kontur des Randabschnitts an eine Kontur eines Polsterungszwischenraums des Stuhls und/oder an eine Kontur eines anderen Stuhlelements angepasst ist.

Durch die Anpassung der Konturen wird der ästhetische Gesamteindruck weiter verstärkt. Das System wird ohne visuell störende Elemente am Stuhl montiert. Die Nackenstütze liegt unmittelbar am Stuhl an und erscheint somit in einer in den Stuhl integrierten Form.

Vorzugsweise umfasst der Verstellmechanismus ferner einen Sicherungsmechanismus, der insbesondere an zumindest einem Ende des Verstellbereichs angeordnet ist und der in einem Normalzustand aktiviert ist und den Verstellbereich mechanisch begrenzt, wobei der Sicherungsmechanismus durch den Nutzer deaktivierbar ist, um die Verstelleinrichtungen durch eine Relativbewegung der Verstelleinrichtungen über den Verstellbereich hinaus für einen Wechsel der Orientierung der Nackenstütze außer Eingriff zu bringen.

Insbesondere sind die Verstellrichtungen parallel zur einer Längserstreckung von zumindest einer der Verstelleinrichtungen orientiert, wobei vorzugsweise eine Länge von zumindest einer der Verstelleinrichtungen die Länge des Verstellbereichs definiert.

Des Weiteren wird die o.g. Aufgabe durch einen Stuhl mit einem entsprechenden Nackenstütz-System gelöst, wobei insbesondere die Kontur der Halteplatte an die Kontur des Stuhls zur formschlüssigen ortsfesten Positionierung des Systems am Stuhl angepasst ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Figur 1: eine perspektivische Ansicht eines Gaming-Stuhls mit einem montierten Nackenstütz-System;
- Figur 2: eine perspektivische Ansicht des Gaming-Stuhls der Fig. 1 ohne das Nackenstütz-System;
- Figur 3: eine Explosionsansicht auf eine Vorderseite eines Nackenstütz-Systems;
- Figur 4: eine Explosionsansicht auf eine Rückseite des Nackenstütz-Systems der Fig. 3;
- Figur 5: eine perspektivische Ansicht der Rückseite des Nackenstütz-Systems der Fig. 4 in einem zusammengebauten (Eingriffs-) Zustand;
- Figur 6: eine perspektivische Ansicht einer Halteplatte des Systems der Fig. 3-5;
- Figur 7: eine perspektivische Ansicht einer Nackenstütze, insbesondere einer Grundplatte der Nackenstütze, des Systems der Fig. 3-5, die mit der Halteplatte der Fig. 6 zusammenwirkt;
- Figur 8: eine Seitenansicht eines schematisch dargestellten Systems in einer ersten Orientierung einer Nackenstütze und in einer zweiten Orientierung der Nackenstütze, jeweils in einer Normalstellung der Nackenstütze und der Halteplatte; und
- Fig. 9: verschiedene maximale Versatz- bzw. Verstellpositionen der Nackenstütze der Fig. 8 in zwei verschiedenen Orientierungen der Nackenstütze.

In der perspektivischen Darstellung der Fig. 1 ist ein Gaming-Stuhl 10 mit einem höhenverstellbaren Nackenstütz-System 12 gezeigt, das in einem oberen Bereich einer Rückenlehne 14 am Stuhl 10 befestigt ist. Die Fig. 2 zeigt den Stuhl 10 der Fig. 1 ohne das System 12.

Das kartesische Koordinatensystem aller Figuren 1 bis 9 wird durch eine Höhenrichtung H, eine Breitenrichtung B und eine Tiefenrichtung T aufgespannt. Eine Höhe des Stuhls 10 und des Systems 12 erstreckt sich entlang der Höhenrichtung H. Eine Tiefe des Stuhls 10 und des Systems 12 erstreckt sich entlang der Tiefenrichtung T. Eine Breite des Stuhls 10 und des Systems 12 erstreckt sich entlang der Breitenrichtung B. In der Fig. 1 ist das System 12 in einer Verwendungssituation, d.h. in einem montierten Zustand, gezeigt. Die Richtungen H, B und T sind insbesondere in Bezug auf eine Rückenlehne 14 definiert.

Das höhenverstellbare Nackenstütz-System 12 weist generell eine Nackenstütze 16 und eine Halteplatte 18 auf. Optional kann das System 12 auch einen (Stoff-)Bezug 20 aufweisen, der aus Hygienegründen über die Nackenstütze 16 gezogen werden kann, vgl. Fig. 3 und 4. Auf den Bezug 20 wird nachfolgend nicht mehr näher eingegangen werden, da er für die Höhenverstellbarkeit irrelevant ist. Das System 12 wird also nachfolgend unter besonderer Bezugnahme auf die Nackenstütze 16 und die Halteplatte 18 näher beschrieben werden.

Fig. 3 zeigt eine Explosionsansicht des Systems 12 in einer Vorderansicht. Die Fig. 4 zeigt eine Explosionsansicht des Systems 12 der Fig. 3 in einer Rückansicht. Die Fig. 5 zeigt eine perspektivische Ansicht des Systems 12 der Fig. 3 und 4 in einem zusammengebauten (Eingriffs-) Zustand.

Die Nackenstütze 16 ist keilförmig ausgebildet und weist einen Stützkörper (Polster, z.B. aus Schaumstoff) und eine (optional separat dazu vorgesehene) Grundplatte auf, vgl. Fig. 7.

Die Nackenstütze 16 definiert generell eine Stützkante 22 (vgl. Strichlinie in Fig. 3), an der sich ein (hier nicht gezeigter) Benutzer während der Verwendung des Stuhls 10, also im Sitzen, mit seinem Nacken abstützen kann, um seinen Kopf in einem Bereich oberhalb der Stützkante 22 abzulegen. Die Keilform der Nackenstütze 16 ist entlang der Breitenrichtung B vorzugsweise konkav ausgebildet, um den Nacken möglichst ergonomisch (d.h. insbesondere formschlüssig) aufzunehmen. In einer Ebene, die durch die Höhenrichtung H und die Tiefenrichtung T aufgespannt wird, weist die Nackenstütze 16 einen dreieckigen Querschnitt auf, der einem ungleichschenkligen Dreieck entspricht, wie es nachfolgend unter Bezugnahme auf die Fig. 8 und 9 noch näher erläutert werden wird.

Des Weiteren umfasst das System 12 einen Verstellmechanismus 24, der zumindest zwei Verstelleinrichtungen 25, die insbesondere als Rasteinrichtungen 26 ausgebildet sind, aufweist. Der Verstellmechanismus 24 kann z.B. (stufenweise) rastend, stufenlos (nicht dargestellt) oder auch über ein Getriebe (nicht dargestellt) mit einem Handrad ausgestattet sein. Die Verstelleinrichtungen 25 könnten z.B. auch als Nut-Nutenstein-Verbindung, als Magnetstreifen-Magnetstein-Verbindungen oder als ähnliche Verbindung aus miteinander korrespondierenden Elementen ausgebildet sein. Im Nachfolgenden wird exemplarisch von einem stufenweise rastenden Mechanismus ausgegangen.

Der Verstellmechanismus 24 weist insbesondere eine erste Rasteinrichtung 26-1 und eine zweite Rasteinrichtung 26-2 auf, wobei die erste Rasteinrichtung 26-1 z.B. länglich ausgebildet ist und mit der Nackenstütze 16 verbunden ist (vgl. Fig. 4) und wobei die zweite Rasteinrichtung 26-2 z.B. punktförmig ausgebildet ist und mit der Halteplatte 18 verbunden ist (vgl. Fig. 3). Die Rasteinrichtungen 26-1 und 26-2 sind derart (in einer Längsrichtung) miteinander in Eingriff bringbar, dass die Nackenstütze 16 mit der Halteplatte 18 dauerhaft und lösbar in einer ersten Orientierung O1 und in einer zweiten entgegengesetzten Orientierung O2 (vgl. Fig. 8) verbindbar ist.

Generell sind die Verstelleinrichtungen 25 und insbesondere die Rasteinrichtungen 26 eingerichtet, in entgegengesetzten Verstellrichtungen R1 und R2 (vgl. Fig. 7-9), die parallel zu einer Längserstreckung von zumindest einer der Rasteinrichtungen 26, hier der Rasteinrichtung 26-1, orientiert sind, innerhalb eines Verstellbereichs Vges (vgl. Fig. 9), vorzugsweise stufenweise, relativ zueinander bewegt zu werden.

Die Nackenstütze 16 wird also um 180° gedreht, wie es in Fig. 4 durch einen Pfeil veranschaulicht ist, um aus der ersten Orientierung O1 (vgl. Fig. 8, links) in die zweite Orientierung O2 (vgl. Fig. 8, rechts) zu wechseln. Bei einem Wechsel der Orientierungen O1 und O2 werden die Rasteinrichtungen 26-1 und 26-2 durch gegeneinander Verschieben außer Eingriff gebracht, wie es nachfolgend noch näher erläutert werden wird, um die Nackenstütze 16 im getrennten Zustand entsprechend drehen zu können, so dass die Rasteinrichtungen 26-1 und 26-2 danach wieder durch Ineinanderschieben wieder miteinander in Eingriff gebracht werden können. Es versteht sich, dass die Verdrehung um 180° auch anders realisierbar ist. Die Nackenstütze 16 könnte z.B. auch über ein Drehgelenk (nicht dargestellt) dauerhaft (und verliersicher) mit der Halteplatte 18 verbunden sein. In diesem Fall lässt sich die Nackenstütze 16 um 180° drehen, ohne die Nackenstütze 16 von der Halteplatte 18 zu trennen. Der Nutzer zieht z.B. an der Nackenstütze 16, bringt die Verstelleinrichtungen 25 (nicht dargestellt) auf diese Weise außer Eingriff, während die Nackenstütze 16 permanent mit der Halteplatte 18 verbunden bleibt, dreht die Stütze 16 und drückt sie anschließend wieder in der entgegengesetzten Richtung in die Halteplatte 18 hinein, um die Verstelleinrichtungen 25 wieder in Eingriff zu bringen.

Fig. 6 zeigt eine perspektivische Ansicht der Halteplatte 18 der Fig. 3 bis 5. Die Halteplatte 18 ist isoliert dargestellt. Die Halteplatte 18 ist vorzugsweise ein aus Kunststoff spritzgegossenes Teil.

Die Halteplatte 18 ist schalenförmig ausgebildet. Die Halteplatte 18 ist aus einem Bodenabschnitt 28 und einem Randabschnitt 30 gebildet. Der Bodenabschnitt 28 ist vorzugsweise als ebene Fläche ausgebildet. Der Randabschnitt 30 steht aus der Ebene des Bodenabschnitts 28 vor. Der Randabschnitt 30 ist schräg, insbesondere senkrecht, zur Ebene des Bodenabschnitts 28 orientiert. Der Randabschnitt 30 ist hier C-förmig ausgebildet, wenn man senkrecht auf die Rückseite der Halteplatte 18 blickt. Es versteht sich, dass eine Kontur 40 des Randabschnitts 30 auch anders verlaufen könnte. Der Randabschnitt 30 könnte z.B. aus zwei separaten, zueinander parallel beabstandeten Abschnitten bestehen, d.h. aus den verbindenden senkrechten Abschnitt der C-Form, die sich aber dennoch entlang der Kontur 40 erstrecken.

Im allgemeinen Sprachgebrauch versteht man einer "Kontur" eines Objektes eine Kurve oder einen Kurvenverlauf, die das Objekt für einen Betrachter von seiner Umgebung abgrenzt. Die Kontur eines Objektes hängt nicht nur von der Form des Objektes selbst ab, sondern auch von der Richtung, aus der der Betrachter das Objekt beobachtet. Im vorliegenden Text ist der Begriff "Kontur" nicht (nur) im klassischen Sinne einer (äußeren) Umrisslinie zu verstehen. Eine "Kontur" kann auch durch eine Trennlinie von aneinander angrenzenden Objekten (z.B. Polstern) definiert sein, wie es nachfolgend exemplarisch für Polsterzwischenräume 42 erläutert werden wird.

Es wird ist bevorzugt, wie es nachfolgend ebenfalls noch näher ausgeführt wird, dass die Kontur 40 des Randabschnitts 30 mit einer Kontur 36 der Polsterzwischenräumen 42 (vgl. Fig. 2) des Stuhls 10 übereinstimmt, um durch Einstecken der Halteplatte 18, insbesondere des Randabschnitts 30, in die Polsterzwischenräume 42 entlang der Tiefenrichtung T eine formschlüssige Verbindung zwischen dem Stuhl 10, insbesondere der Rückenlehne 14, und der Halteplatte 18 in der Höhen- und/oder Breitenrichtung H und B zu erzeugen. Durch eine geeignete Wahl eines Querschnitts des Randabschnitts 30 und durch eine geeignete Wahl einer Polsterung 38 (Elastizität) kann der Randabschnitt 30 kraftschlüssig (in der Tiefenrichtung T) in den Polsterzwischenräumen 42 lösbar fixiert werden.

Im vorliegenden Beispiel ist die zweite Rasteinrichtung 26-2 mit der Halteplatte 18 verbunden. In der Fig. 6 ist lediglich ein Teil der zweiten Rasteinrichtung 26-2 gezeigt, der zur Aufnahme eines hier nicht gezeigten Federblechs (mit einem Omega-förmigen Querschnitt) eingerichtet ist. Das Federblech ist in der Explosionsansicht der Fig. 3 veranschaulicht.

Diese Aufnahme für das Federblech ist in der Fig. 6 vorzugsweise einstückig mit der Halteplatte 18 ausgebildet. Es versteht sich, dass die Rasteinrichtung 26-2 auch separat vorgesehen werden kann und auf eine andere Weise (z.B. mittels eines Klebers) mit der Halteplatte 18 verbunden werden kann.

Die Rasteinrichtung 26-2 ist auf einer Vorderseite 32 der Halteplatte 18 angeordnet. Die Vorderseite 32 ist in einem Eingriffszustand der Rasteinrichtungen 26 (vgl. Fig. 5) zu der Nackenstütze 16 hin gewandt. Eine hier nicht näher bezeichnete Rückseite der Halteplatte 18 ist in einem montierten Zustand des Systems 12 (vgl. Fig. 1) zum Stuhl 10 hin gewandt.

Der Randabschnitt 30 ist so geformt, dass die Halteplatte 18 formschlüssig in den Stuhl 10 einsteckbar ist, wie es in der Fig. 1 gezeigt ist. Der Randabschnitt 30 weist optional Nasenabschnitte auf, die als Widerhaken fungieren, damit sich die Halteplatte 18 nicht so einfach vom Stuhl 10 löst.

Eine Kontur 34 des Bodenabschnitts 28 (in einer Draufsicht der Halteplatte 18), die in der Fig. 6 mit einer Strichpunktlinie angedeutet ist, ist an eine Kontur 36 einer (mehrteiligen) Polsterung 38 des Stuhls 10 angepasst. Die Kontur 34 des Bodenabschnitts 28 definiert wiederum einen Verlauf - und somit auch eine Kontur 40 - des Randabschnitts 30 (in einer Unteransicht der Halteplatte 18), wie oben bereits erwähnt.

Die Polsterung 38 des Stuhls 10 besteht aus mehreren Teilen 39, z.B. aus den Teilen 39-1 bis 39-4, die entsprechende Polsterungszwischenräume 42 (vgl. Fig. 2) zwischen sich definieren. Die Polsterungszwischenräume 42 definieren die deckungsgleiche Kontur 36 und sind so dimensioniert, dass sie den Randabschnitt 3 (in der Tiefenrichtung T) vorzugsweise vollständig in sich aufnehmen können. Die Polsterung 38 ist aus einem elastischen Material, dass das Einstecken (Eintauchen) des Randabschnitts 30 zulässt und den Randabschnitt 30 im eingesteckten Zustand kraftschlüssig (in der Höhen- und/oder Breitenrichtung H und/oder B) hält, so dass die Halteplatte 18 in der Tiefenrichtung lösbar fixiert ist. Es versteht sich, dass die Teile 39 aus unterschiedlichen Materialien mit unterschiedlichen Elastizitäten hergestellt sein können. Auch ist es möglich, dass einige der Teile 39 gar nicht gepolstert sind. Vorzugsweise ist aber zumindest eines der aneinander grenzenden Teile 39 gepolstert, die den oder die Polsterzwischenräume 42 definieren. Als weitere Alternative ist es möglich, dass alle Teile 39 ungepolstert sind und der Randabschnitt 30 eine entsprechende Elastizität aufweist.

Es versteht sich also, dass die Konturen 34, 36 und 40 derart aneinander angepasst sind, dass die Halteplatte 18 formschlüssig in die Polsterungszwischenräume 42 einsteckbar ist. Der Bodenabschnitt 28 könnte auch eine größere Fläche als veranschaulicht aufweisen, so dass er über den Randabschnitt 30 hinausreicht (nicht dargestellt).

Es versteht sich ferner, dass die Halteplatte 18 auch anders, d.h. ohne einen Formschluss, ortsfest mit dem Stuhl 10 verbunden werden kann. Für diesen Zweck könnte der Stuhl 10 z.B. hier nicht dargestellte Druckknöpfe, Klettstreifen oder dergleichen vorzugsweise im oberen Bereich der Rückenlehne 14 aufweisen. Die Halteplatte 18 ist in diesem Fall mit korrespondierenden Elementen (hier nicht dargestellt) versehen, um die ortsfeste Verbindung zwischen der Halteplatte 18 und dem Stuhl 10 herzustellen.

Allgemein gilt, dass der Verstellmechanismus 24 ferner ein oder mehrere Zwangsführungselemente 44 umfassen kann. Die Zwangsführungselemente 44 dienen dazu, eine, mehrere oder alle Rasteinrichtungen 26 entlang den Verstellrichtungen R1 und R2 zwangszuführen. Die Zwangsführungselemente 44 bewirken, dass die Rasteinrichtung 26 nur entlang der Verstellrichtungen R1 und R2 beweglich sind und die Verbindung zwischen der Nackenstütze 16 und der Halteplatte 18 verliersicher ist.

In der Fig. 6 sind mehrere Zwangsführungselemente 44 gezeigt, die aus der Vorderseite 32 des Bodenabschnitts 28 vorstehen. Zwei z.B. stiftförmige Zwangsführungselemente 44-1 und 44-2 sind in Bezug auf die Breitenrichtung B mittig angeordnet und in der Höhenrichtung H beabstandet zueinander angeordnet. Zwei weitere Zwangsführungselemente 44-3 und 44-4 sind in der Breitenrichtung B außen angeordnet. Die Zwangsführungselemente 44-3 und 44-4 weisen jeweils einen L-förmigen Querschnitt entlang der Höhenrichtung H auf. Die Zwangsführungselemente 44-1 bis 44-4 sind so relativ zueinander positioniert, dass sie mit weiteren (hier nicht gezeigten) Zwangsführungselementen 44 zusammenwirken, die an der Nackenstütze 16 angeordnet sind, wie es unter Bezugnahme auf Fig. 7 noch näher erläutert werden wird. Die Relativpositionierung und Form der Zwangsführungselemente 44 der Halteplatte 18 ist an die Position und Form der Zwangsführungselemente 44 der Nackenstütze 16 derart angepasst, dass die gewünschte Zwangsführung hervorgerufen wird. Es versteht sich, dass die in Fig. 6 gezeigte Anordnung und Form der Zwangsführungselemente 44 auch anders gewählt werden kann.

Ferner gilt allgemein, dass der Verstellmechanismus 24 einen Sicherungsmechanismus 46 umfassen kann. Der Sicherungsmechanismus besteht aus ein oder mehreren Sicherungselementen 48, die an der Nackenstütze 16 und/oder an der Halteplatte 18 angeordnet sind.

In der Fig. 6 ist ein z.B. wippenartig gelagertes Sicherungselement 48-1 gezeigt, das in einer hier nicht näher bezeichneten Öffnung im Bodenabschnitt 28 der Halteplatte 18 angeordnet ist. Das Sicherungselement 48-1 ist in der Breitenrichtung B zwischen dem zentral angeordneten Zwangsführungselement 44-2 und dem außen angeordneten Zwangsführungselement 44-3 angeordnet. Das Sicherungselement 48-1 steht aus der Vorderseite 32 entlang der Tiefenrichtung T hervor und ist um eine hier nicht näher gezeigte Drehachse, die sich parallel zur Breitenrichtung B erstreckt, schwenkbar, wie es durch einen Hilfspfeil in der Fig. 6 angedeutet ist.

In der Fig. 6 sind einige Flächen schraffiert dargestellt. Die schraffierten Flächen verdeutlichen Gleit- und Lagerflächen, die mit den Rasteinrichtungen 26, den Zwangsführungselementen 44 und den Sicherungselementen 48 der Nackenstütze 16 zusammenwirken, wie es nachfolgend unter Bezugnahme auf Fig. 7 noch näher erläutert werden wird.

Fig. 7 zeigt eine perspektivische Ansicht einer Rückseite 50 der Nackenstütze 16, vgl. auch Fig. 4. Die Rückseite 50 kann einstückig mit der Nackenstütze 16 ausgebildet sein oder als separate Grundplatte 52 implementiert sein, auf der eine Polsterung (Stützkörper) zum Ausbilden der Nackenstütze 16 befestigt werden kann.

In der Fig. 7 sind auch die erste Rasteinrichtung 26-1, Zwangsführungselemente 44 und Sicherungselemente 48 gezeigt, die der Nackenstütze 16 zugeordnet sind.

Die erste Rasteinrichtung 26-1 der Fig. 7 wird durch zwei Zahnstangen 54-1 und 54-2 gebildet. Die Zahnstangen 54-1 und 54-2 erstrecken sich parallel und beabstandet zueinander im Wesentlichen entlang der Tiefenrichtung T in der Fig. 7. Die Zahnstangen 24-1 und 24-2 sind an einem länglich ausgebildeten Zwangsführungselement 44 seitlich angebracht, so dass die Zähne der Zahnstangen 54 in die Breitenrichtung B ausgerichtet sind. Das Zwangsführungselement 44-5 interagiert mit den stiftförmigen Zwangsführungselementen 44-1 und 44-2 der Halteplatte 18 (vgl. Fig. 6), die in eine mittig angeordnete Nut des Zwangsführungselements 44-5 eingreifen und dort für eine gleitende Lagerung sorgen. Wie in der Fig. 6 sind auch in der Fig. 7 Gleit- und Lagerflächen der Nackenstütze 16 schraffiert dargestellt.

Die Zähne der Zahnstangen 54-1 und 54-2 sind so angeordnet, dass sie mit dem Federblech der zweiten Rasteinrichtung 26-2 (vgl. Fig. 3) rastend in Eingriff kommen. Die zweite Rasteinrichtung 26-2 definiert eine Rastnase, die in Zwischenräume zwischen den Zähnen der Zahnstangen 54 (federnd) eingreift, um die Rasteinrichtungen 26 stufenweise durch eine Bewegung entlang der Verstellrichtungen R1 und R2 gegeneinander zu bewegen. Es versteht sich, dass immer nur eine der Zahnstangen 54-1 und 54-2 mit der Rastnase im Eingriff ist, in Abhängigkeit von der Orientierung der Nackenstütze 16 relativ zur Halteplatte 18. Dies bedeutet aber auch, dass die Rückseite 50 in Bezug auf die erste Rasteinrichtung 26-1, die Zwangsführungselemente 44 und die Sicherungselemente 48 symmetrisch zu einer Mittelachse angeordnet sind, die sich in der Fig. 7 in der Breitenrichtung B mittig und parallel zur Höhenrichtung H erstreckt. Diese Symmetrieachse ist in der Fig. 7 durch eine Strichlinie angedeutet.

Neben dem zentral angeordneten Zwangsführungselement 44-5 sind weitere Zwangsführungselemente 44-6 und 44-7 vorgesehen. Die Zwangsführungselemente 44-6 und 44-7 sind in der Breitenrichtung B nach außen versetzt zum Zwangsführungselement 44-5 angeordnet. Die Zwangsführungselemente 44-6 und 44-7 erstrecken sich jeweils im Wesentlichen entlang einer Längserstreckung der Nackenstütze 16, d.h. in der Fig. 7 parallel zur Höhenrichtung H. Die Zwangsführungselemente 44-6 und 44-7 der Nackenstütze 16 wirken mit den L-förmigen (äußeren) Zwangsführungselementen 44-3 und 44-4 an der Halteplatte 18 (vgl. Fig. 6) zusammen. Die Zwangsführungselemente 44-6 und 44-7 weisen exemplarisch ebenfalls einen L-förmigen Querschnitt auf, der aus der Rückseite 50 in der Tiefenrichtung T vorsteht. Es versteht sich, dass die Zwangsführungselemente 44-3, 44-4, 44-6 und 44-7 hinsichtlich ihrer Abmessungen aneinander angepasst sind.

Des Weiteren weist die Nackenstütze 16 der Fig. 7 zwei Sicherungselemente 48-2 und 48-3 auf, die mit dem Sicherungselement 48-1 der Nackenstütze 16 der Fig. 6 zusammenwirken. Die Sicherungselemente 48-2 und 48-3 sind in einem äußeren Bereich der Rückseite 50 der Nackenstütze 16 angeordnet und in der Breitenrichtung B zueinander beabstandet. Die Sicherungselemente 48-2 und 48-3 ragen aus der Rückseite 50 in der Tiefenrichtung T hervor und sind federnd in der Rückseite 50 gelagert, um mit dem Sicherungselement 48-1 der Halteplatte 18 im Falle eines Wechsels der Orientierung der Nackenstütze 16 niedergedrückt zu werden. Beim Niederdrücken werden die Sicherungselemente 48-2 und 48-3 durch den Benutzer manuell auf das Niveau der Rückseite 50 abgesenkt, so dass die Nackenstütze 16 durch eine Bewegung in der Verstellrichtung R1 von der Halteplatte 18 getrennt werden kann. In einem normalen Betrieb dienen die Sicherungselemente 48-2 und 48-3 als Anschläge für die Zahnstangen 54, die ein Trennen der Nackenstütze 16 von der Halteplatte 18 durch eine Bewegung entlang der Verstellrichtung R1 verhindert.

Eine Länge der Zahnstangen 54 und/oder eine Position der Sicherungselemente 48-2 und 48-3 in der Höhenrichtung H definieren eine Länge eines maximal möglichen Verstellbereichs, der im Zusammenhang mit der Fig. 9 noch näher erläutert werden wird und der mit Vges bezeichnet ist.

Fig. 8 dient einer Veranschaulichung der zwei verschiedenen Orientierungen O1 und O2, die die Nackenstütze 16 in Bezug auf die Halteplatte 18 einnehmen kann, die ortsfest und mit unveränderter Orientierung am Stuhl 10 anzubringen ist. In der Fig. 8 ist die Nackenstütze 16 schematisiert in Form der ersten Rasteinrichtung 26-1, und insbesondere in Form der Zahnstange 54, sowie in Form des Stütz Körpers mit dem dreieckigen Querschnitt dargestellt. Die Halteplatte 18 ist schematisiert ausschließlich in Form der zweiten Rasteinrichtung 26-2 dargestellt.

Die Rasteinrichtungen 26-1 und 26-2 sind in der Fig. 8 in einer Normalstellung gezeigt. In der Normalstellung befinden sich die Rasteinrichtungen 26-1 und 26-2 genau in einer Mitte (H0) des Verstellbereichs Vges. Der Verstellbereich Vges wird in den Auslenkrichtungen R1 und R2 jeweils durch einen maximalen Versatz der Rasteinrichtungen 26-1 und 26-2 definiert. Der maximale Versatz ist in Fig. 9 für die Orientierungen O1 und O2 der Nackenstütze 16 gezeigt. Die Orientierungen O1 und O2 der Nackenstütze 16 unterscheiden sich darin, dass die Stützkante 22 in einem unteren Abschnitt (Orientierung O1) der Nackenstütze 16 oder in einem oberen Abschnitt (Orientierung O2) der Nackenstütze 16 positioniert ist. Die Nackenstütze 16 kann zwischen den Orientierungen O1 und O2 gewechselt werden, indem die Nackenstütze 16 von der Halteplatte 18 entfernt wird und um 180 Grad gedreht wird, bevor die Nackenstütze 16 wieder in die Halteplatte18 eingeführt wird, wozu keine aktive Betätigung der Sicherungselemente 48 nötig ist, da die Sicherungselemente 48-2 und 48-3 entsprechend angeschrägt sind (vgl. Fig. 7).

Die Orientierung O1 ist in der Fig. 8 links gezeigt. Die Orientierung O2 ist in der Fig. 8 rechts gezeigt.

In der Normalstellung befinden sich die Rasteinrichtungen 26-1 und 26-2 (mit ihren jeweiligen Mitten) jeweils auf der Höhe H0. In der Orientierung O1 ist die Stützkante 22 tiefer angeordnet als in der Orientierung O2.

In der Fig. 9 sind die verschiedenen Extrempositionen P1-P4 der Nackenstütze 16 verdeutlicht. In den Positionen P1 und P2 befindet sich die Nackenstütze 16 in der Orientierung O1, d.h. die Stützkante 22 ist in einem unteren Bereich der Nackenstütze 16 angeordnet. In den Positionen P3 und P4 befindet sich die Nackenstütze 16 in den Orientierungen O2, d.h. die Stützkante 22 befindet sich einem oberen Bereich der Nackenstütze 16.

In der Position P1 ist die Nackenstütze 16 in der Orientierung O1 maximal in der Verstellrichtung R2 ausgelenkt. Die Position P1 definiert die höchste Position, die die Stützkante 22 in der Orientierung O1 einnehmen kann. Die Rasteinrichtungen 26-1 und 26-2 sind maximal (in der Richtung R2) gegeneinander versetzt.

Die Position P2 verdeutlicht den tiefsten Punkt, den die Stützkante 22 einnehmen kann, wenn sich die Nackenstütze 16 in der Orientierung O1 befindet. In diesem Fall ist die Rasteinrichtung 26-1 der Nackenstütze 16 maximal in der Richtung R1 gegenüber der Rasteinrichtung 26-2 versetzt.

Generell versteht es sich, dass die zweite Rasteinrichtung 26-2 - über die Montage der Halteplatte 18 am Stuhl 10 - ortsfest positioniert ist, und insbesondere auch ihre Orientierung nicht ändert.

In der Orientierung O2 verdeutlichen die Position P3 wiederum die tiefste Stellung der Stützkante 22 und die Position P4 die höchste Stellung der Stützkante 22. Die höchsten und tiefsten Positionen sind in der Fig. 9 durch Hmax1, Hmax2, Hmin1 und Hmin2 angegeben.

Eine Größe des (gesamten) Verstellbereichs Vges ist unabhängig von der Orientierung O1 oder O2 der Nackenstütze 16. Ein Vergleich der Orientierungen O1 und O2 zeigt deutlich, dass die Nackenstütze 16 immer um den gleichen Weg maximal in den Richtungen R1 und R2 verstellbar ist.

In Bezug auf die Normalstellung setzt sich der (gesamte) Verstellbereich Vges aus zwei Teilverstellbereichen V1 und V2 zusammen, die wiederum durch die Verstellrichtungen R1 und R2 bestimmt sind.

Eine Länge L_{V} des Verstellbereichs Vges wird, wie oben bereits angedeutet, im Wesentlichen durch eine Länge L_{R} von zumindest einer der Rasteinrichtungen 26 bestimmt. Im vorliegenden Fall ist dies zwei Mal die Länge der ersten Rasteinrichtung 26-1, d.h. die Länge der Zahnstange(n) 54, die sehr viel größer als eine Ausdehnung der Rastnase der zweiten Rasteinrichtung 26-2 (in der Höhenrichtung H) ist, minus der Länge der zweiten Rasteinrichtung 26-2.

Es versteht sich, dass die Rasteinrichtungen 26-1 und 26-2 hinsichtlich ihrer Positionierung an der Nackenstütze 16 und der Halteplatte 18 auch vertauscht werden könnten. Dennoch würde die Länge L_{V} des Verstellbereichs Vges durch die Länge der Rasteinrichtungen 26 bestimmt werden.

Fig. 9 verdeutlicht, dass ein Verstellbereich (in der Höhenrichtung H, wenn das System 10 am Stuhl 10 montiert ist) durch die außermittige Anordnung der Stützkante 22 signifikant vergrößert ist. Dies bedeutet mit anderen Worten, dass Vges größer als V1 und größer als V2 ist. Dennoch verdeckt das System 12 (maximal) die gleiche Fläche des Stuhls, wenn ein Betrachter, dessen Auge in der Fig. 9 links angedeutet ist, entlang der Tiefenrichtung T auf das System 12 blickt.

Die außermittige Anordnung der Stützkante 22 wird durch den Querschnitt der Nackenstütze 16 (in der TH-Ebene) hervorgerufen. Der Querschnitt ist ein ungleichschenkliges Dreieck, so dass die Stützkante 22 außermittig in Bezug auf die Rasteinrichtung 26 ist, die die Länge L_{V} des Verstellbereichs Vges im Wesentlichen bestimmt bzw. mitbestimmt.

Insbesondere die Positionen P2 und P4 sind vorteilhaft, weil die Position P2 für sehr kleine Benutzer geeignet ist und weil die Position P4 für sehr große Benutzer geeignet ist. Konventionelle Nackenkissen würden zur Anpassung an unterschiedliche Körpergrößen an einem anderen Ort am Stuhl 10 befestigt werden. Bei dem hier offenbarten System 10 ist dies nicht erforderlich. Die Halteplatte 18 bleibt ortsgleich, auch ein Abdeckungsbereich des Systems 10 ändert sich nicht, trotz eines erweiterten Verstellbereichs Vges.

### BEZUGSZEICHENLISTE

- 10: Gaming-Stuhl
- 12: Nackenstütz-System/System
- 14: Rückenlehne
- 16: Nackenstütze
- 18: Halteplatte
- 20: Bezug
- 22: Stützkante
- 24: Verstellmechanismus
- 25: Verstelleinrichtung
- 26: Rasteinrichtung
- 28: Bodenabschnitt von 18
- 30: Randabschnitt
- 32: Vorderseite
- 34: Kontur von 28
- 36: Kontur von 38
- 38: Polsterung von 10
- 39: Teile von 38
- 40: Kontur von 30
- 42: Polsterungszwischenräume
- 44: Zwangsführungselement
- 46: Verstellmechanismus
- 48: Sicherungselement
- 50: Rückseite von 16
- 52: Grundplatte von 16
- 54: Zahnstange

## Patentansprüche

1. Höhenverstellbares Nackenstütz-System (12) für einen Bürostuhl, insbesondere für einen Gaming-Stuhl (10), zum Anpassen an unterschiedliche Nackenabstützhöhen für unterschiedlich große Benutzer, das aufweist:
eine keilförmige Nackenstütze (16), die eine Stützkante (22) aufweist, an der sich ein sitzender Benutzer während einer Verwendung des Stuhls mit seinem Nacken abstützen kann, um seinen Kopf in einem Bereich oberhalb der Stützkante (22) abzulegen;
eine Halteplatte (18), die eingerichtet ist, ortsfest am Stuhl (10) befestigt zu werden; und
einen Verstellmechanismus (24), der eine erste Verstelleinrichtung (25-1) und eine zweite Verstelleinrichtung (25) umfasst, wobei die erste Verstelleinrichtung (25) mit der Nackenstütze (16) verbunden ist und die zweite Verstelleinrichtung (25) fest mit der Halteplatte (18) verbunden ist und wobei die Verstelleinrichtungen (25) eine Länge (LV) eines Verstellbereichs (Vges) definieren, wenn die Verstelleinrichtungen (25) in einem Eingriffszustand miteinander in Eingriff sind;
wobei die Verstelleinrichtungen (25) während der Verwendung des Stuhls derart miteinander in Eingriff sind, dass die Nackenstütze (16) mit der Halteplatte (18) entweder in einer ersten Orientierung (O1) verbunden ist oder in einer zweiten entgegengesetzten Orientierung (O2) verbunden ist;
wobei die Verstelleinrichtungen (25) eingerichtet sind, in entgegengesetzten Verstellrichtungen (R1, R2) relativ zueinander bewegt zu werden; und
wobei die Stützkante (22), wenn die Nackenstütze (16) mittig im Verstellbereich (Vges) positioniert ist, außermittig in Bezug auf den Verstellbereich (Vges) angeordnet ist.

2. System nach Anspruch 1, wobei die Länge (L_{V}) des Verstellbereichs (Vges) durch einen maximalen Versatz der Verstelleinrichtungen (25) in den entgegengesetzten Verstellrichtungen (R1, R2) definiert ist.

3. System nach Anspruch 1 oder 2, wobei die Stützkante (22) in der ersten der Orientierung (O1) der Nackenstütze (16), während eines maximalen Versatzes (P1, P2) der Verstelleinrichtungen (25) im Eingriffszustand in einer der Verstellrichtungen (R1, R2) zueinander, weiter entfernt zu einer Mitte (H0) des Verstellbereichs (Vges) positioniert ist als in der zweiten Orientierung (O2) während des maximalen Versatzes der Verstelleinrichtungen (25) in der gleichen Verstellrichtung.

4. System nach einem der Ansprüche 1 bis 3, wobei der Verstellmechanismus (24) mindestens ein Zwangsführungselement (44) umfasst, so dass die Verstelleinrichtungen (25) entlang den Verstellrichtungen (R1, R2) zwangsgeführt sind.

5. System nach einem der Ansprüche 1 bis 3, wobei die Verstelleinrichtungen (25) Rasteinrichtungen (26) sind und wobei eine der Rasteinrichtungen (26) Zahnstangen (54) umfasst, die beabstandet zueinander angeordnet sind und die sich parallel zur Längserstreckung der Nackenstütze (16) erstrecken.

6. System nach Anspruch 5, wobei die andere der Rasteinrichtungen (26) eine elastisch gelagerte Rastnase definiert, und vorzugsweise ein Federblech umfasst.

7. System nach einem der Ansprüche 1 bis 6, wobei die Nackenstütze (16) einen Stützkörper aufweist, wobei sich die Stützkante (22) parallel zu einer Breitenrichtung (B) der Nackenstütze (16) erstreckt und in einer Tiefenrichtung (T) am weitesten aus dem Stützkörper vorsteht, wobei die Breitenrichtung (B) horizontal orientiert ist, wenn das System (12) am Stuhl (10) befestigt ist.

8. System nach Anspruch 7, wobei ein Querschnitt der Nackenstütze (16) in einer Ebene senkrecht zur Breitenrichtung (B) ein ungleichschenkliges Dreieck ist.

9. System nach einem der Ansprüche 1 bis 8, wobei die erste Verstelleinrichtung (25) auf einer Seite (50) der Nackenstütze (16) angeordnet ist, die der Halteplatte (18) im Eingriffszustand zugewandt ist, und wobei die Stützkante (22) auf einer Seite (32) der Nackenstütze (16) angeordnet ist, die im Eingriffszustand von der Halteplatte (18) abgewandt ist.

10. System nach einem der Ansprüche 1 bis 9, wobei die Haltplatte (18) einen Bodenabschnitt (28) und einen Randabschnitt (30) umfasst, die so geformt sind, dass die Halteplatte (18) formschlüssig in den Stuhl (10) einsteckbar ist.

11. System nach Anspruch 10, wobei die zweite Verstelleinrichtung (25) an dem Bodenabschnitt (28) der Haltplatte (18) angeordnet ist.

12. System nach Anspruch 10 oder 11, wobei die Halteplatte (18) schalenförmig ausgebildet ist, so dass der Randabschnitt (30) schräg, vorzugsweise senkrecht, zum Bodenabschnitt (28) orientiert ist, und wobei eine Kontur (28) des Bodenabschnitts (28) und/oder eine Kontur (40) des Randabschnitts (30) an eine Kontur (40) eines Polsterungszwischenraums (42) des Stuhls und/oder an eine Kontur eines anderen Stuhlelements zur formschlüssigen Verbindung angepasst ist.

13. System nach einem der Ansprüche 1 bis 12, wobei der Verstellmechanismus (24) ferner einen Sicherungsmechanismus (46) umfasst, der vorzugsweise an zumindest einem Ende des Verstellbereichs (Vges) angeordnet ist und der in einem Normalzustand aktiviert ist und den Verstellbereich (Vges) mechanisch begrenzt, wobei der Sicherungsmechanismus (46) durch den Nutzer deaktivierbar ist, um die Verstelleinrichtungen (25) durch eine Relativbewegung der Verstelleinrichtungen (25) über den Verstellbereich (Vges) hinaus für einen Wechsel der Orientierung (O1, O2) der Nackenstütze (16) außer Eingriff zu bringen.

14. System nach einem der Ansprüche 1 bis 13, wobei die Verstellrichtungen (R1, R2) parallel zur einer Längserstreckung von zumindest einer der Verstelleinrichtungen (25) orientiert sind, und wobei vorzugsweise eine Länge (L_{R}) von zumindest einer der Verstelleinrichtungen (25) die Länge (L_{V}) des Verstellbereichs (V) definiert.

15. Stuhl (10) mit einem Nackenstütz-System nach einem der Ansprüche 1 bis 14, wobei insbesondere die Kontur der Halteplatte (18) an die Kontur des Stuhls (10) zur formschlüssigen ortsfesten Positionierung des Systems (12) am Stuhl (10) angepasst ist.

## Claims

1. A height-adjustable neck-support system (12) for an office chair, in particular for a gaming chair (10), for adapting to different neck-supporting heights of differently sized users comprising:
a wedge-shaped neck support (16) having a supporting edge (22) on which a sitting user can rest its neck during utilization of the chair for laying down its head in a region above the supporting edge (22);
a holding plate (18) configured for being mounted stationary on the chair (10); and
an adjusting mechanism (24) including a first adjusting device (25-1) and a second adjusting device (25), wherein the first adjusting device (25) is connected to the neck support (16) and the second adjusting device (25) is connected fixedly to the holding plate (18), and wherein the adjusting devices (25) define a length (LV) of an adjusting range (Vges) when the adjusting devices (25) are engaging each other in an engagement state;
wherein the adjusting devices (25) are engaging each other during the utilization of the chair such that the neck support (16) either is connected to the holding plate (18) in a first orientation (O1) or is connected in a second opposite orientation (O2);
wherein the adjusting devices (25) are configured for being moved relative to each other in opposite adjusting directions (R1, R2); and
wherein, when the neck support (16) is positioned centrally in the adjusting range (Vges), the supporting edge (22) is arranged off-center in relation to the adjusting range (Vges).

2. The system of claim 1, wherein the length (L_{V}) of the adjusting range (Vges) is defined by a maximum displacement of the adjusting devices (25) in the opposite adjusting directions (R1, R2).

3. The system of claim 1 or 2, wherein the supporting edge (22) in the first orientation (O1) of the neck support (16), during maximum displacement (P1, P2) of the adjusting devices (25) to each other in the engagement state in one of the adjusting directions (R1, R2), is positioned further away from a center (H0) of the adjusting range (Vges) than in the second orientation (O2) during the maximum displacement of the adjusting devices (25) in the same adjusting direction.

4. The system of any of claims 1 to 3, wherein the adjusting mechanism (24) includes at least one forced-guidance element (44) so that the adjusting devices (25) are forced-guided along the adjusting directions (R1, R2).

5. The system of any of claims 1 to 3, wherein the adjusting devices (25) are latching devices (26), and wherein one of the latching devices (26) includes racks (54) being arranged spaced to each other and extending parallel to the longitudinal extension of the neck support (16).

6. The system of claim 5, wherein the other one of the latching devices (26) defines an elastically supported latching nose, and preferably includes a spring-steel sheet.

7. The system of any of claims 1 to 6, wherein the neck support (16) comprises a supporting body, wherein the supporting edge (22) extends parallel to a width direction (B) of the neck support (16) and projects in a depth direction (T) the furthest from the supporting body, wherein the width direction (B) is orientated horizontally when the system (12) is mounted on the chair (10).

8. The system of claim 7, wherein cross section of the neck support (16), in a plane perpendicular to the width direction (B), is an unequal triangle.

9. The system of any of claims 1 to 8, wherein the first adjusting device (25) is arranged on a neck-support (16) side (50) facing the holding plate (18) in the engagement state, and wherein the supporting edge (22) is arranged on a neck-support (16) side (32) facing away from the holding plate (18) in the engagement state.

10. The system of any of claims 1 to 9, wherein the holding plate (18) includes a bottom portion (28) and an edge portion (30) formed such that the holding plate (18) is insertable positively into the chair (10).

11. The system of claim 10, wherein the second adjusting device (25) is arranged on the bottom portion (28) of the holding plate (18).

12. The system of claim 10 or 11, wherein the holding plate (18) is bowl-shaped so that the edge portion (30) is orientated oblique, preferably perpendicular, to the bottom portion (28), and wherein at least one of a contour (28) of the bottom portion (28) and a contour (40) of the edge portion (30) is adapted, for a positive fit, to at least one of a contour (40) of an upholstery interstice (42) of the chair and a contour of a different chair element.

13. The system of any of claims 1 to 12, wherein the adjusting mechanism (24) further includes a securing mechanism (46), which is preferably arranged at at least one end of the adjusting range (Vges) and which is activated in normal state and mechanically limits the adjusting range (Vges), wherein the securing mechanism (46) can be deactivated by the user for disengaging the adjusting devices (25) by a relative movement of the adjusting devices (25) beyond the adjusting range (Vges) for change of orientation (O1, O2) of the neck support (16).

14. The system of any of claims 1 to 13, wherein the adjusting directions (R1, R2) are orientated parallel to a longitudinal extension of at least one of the adjusting devices (25), and wherein preferably a length (L_{R}) of at least one of the adjusting devices (25) defines the length (Lv) of the adjusting range (V).

15. A chair (10) including a neck support system of any of the claims 1 to 14, wherein in particular the contour of the holding plate (18) is adapted to the contour of the chair (10) for stationary positioning the system (12) on the chair (10) positively.

## Revendications

1. Système d'appui-nuque (12) réglable en hauteur destiné à une chaise de bureau, en particulier une chaise de jeu (10), pour s'adapter à différentes hauteurs d'appui-nuque d'utilisateurs de tailles différentes, ledit système comportant :
un appui-nuque (16) en forme de coin qui comporte un bord d'appui (22) sur lequel un utilisateur assis peut appuyer sa nuque pendant l'utilisation de la chaise afin de reposer sa tête dans une région située au-dessus du bord d'appui (22) ;
une plaque de retenue (18) qui est conçue pour être fixée de manière fixe sur la chaise (10) ; et
un mécanisme de réglage (24) qui comprend un premier dispositif de réglage (25-1) et un deuxième dispositif de réglage (25), le premier dispositif de réglage (25) étant relié à l'appui-nuque (16) et le deuxième dispositif de réglage (25) étant relié de manière fixe à la plaque de retenue (18) et les dispositifs de réglage (25) définissant une longueur (LV) d'une plage de réglage (Vges) lorsque les dispositifs de réglage (25) sont en engagement l'un avec l'autre dans un état d'engagement ;
les dispositifs de réglage (25) étant en engagement l'un avec l'autre pendant l'utilisation de la chaise de manière que l'appui-nuque (16) soit relié à la plaque de retenue (18) soit dans une première orientation (O1) soit dans une deuxième orientation opposée (O2) ;
les dispositifs de réglage (25) étant conçus pour être déplacés dans des directions de réglage opposées (R1, R2) l'un par rapport à l'autre ; et
le bord d'appui (22), lorsque l'appui-nuque (16) est positionné au milieu de la plage de réglage (Vges), étant disposé de manière excentrée par rapport à la plage de réglage (Vges).

2. Système selon la revendication 1, la longueur (Lv) de la plage de réglage (Vges) étant définie par un décalage maximal des dispositifs de réglage (25) dans les directions de réglage opposées (R1, R2).

3. Système selon la revendication 1 ou 2, lors d'un décalage maximal (P1, P2) des dispositifs de réglage (25) l'un par rapport à l'autre à l'état d'engagement dans l'une des directions de réglage (R1, R2), le bord d'appui (22) étant positionné pour être plus éloigné d'un milieu (H0) de la plage de réglage (Vges) dans la première orientation (O1) de l'appui-nuque (16) que dans la deuxième orientation (O2) lors du décalage maximal des dispositifs de réglage (25) dans la même direction de réglage.

4. Système selon l'une des revendications 1 à 3, le mécanisme de réglage (24) comprenant au moins un élément de guidage forcé (44) de sorte que les dispositifs de réglage (25) sont soumis à un guidage forcé suivant les directions de réglage (R1, R2).

5. Système selon l'une des revendications 1 à 3, les dispositifs de réglage (25) étant des dispositifs d'encliquetage (26) et l'un des dispositifs d'encliquetage (26) comprenant des crémaillères (54) qui sont disposées à distance les unes des autres et qui s'étendent parallèlement à l'extension longitudinale de l'appui-nuque (16).

6. Système selon la revendication 5, l'autre des dispositifs d'encliquetage (26) définissant un ergot d'encliquetage monté élastiquement et comprenant de préférence une lame à ressort.

7. Système selon l'une des revendications 1 à 6, l'appui-nuque (16) comportant un corps d'appui, le bord d'appui (22) s'étendant parallèlement à une direction en largeur (B) de l'appui-nuque (16) et faisant le plus saillie du corps d'appui dans une direction en profondeur (T), la direction en largeur (B) étant orientée horizontalement lorsque le système (12) est fixé à la chaise (10).

8. Système selon la revendication 7, une section transversale de l'appui-nuque (16) dans un plan perpendiculaire à la direction en largeur (B) étant un triangle scalène.

9. Système selon l'une des revendications 1 à 8, le premier dispositif de réglage (25) étant disposé sur un côté (50) de l'appui-tête (16) qui est dirigé vers la plaque de retenue (18) dans l'état d'engagement, et le bord d'appui (22) étant disposé sur un côté (32) de l'appui-nuque (16) qui est dirigé à l'opposé de la plaque de retenue (18) dans l'état d'engagement.

10. Système selon l'une des revendications 1 à 9, la plaque de retenue (18) comprenant une portion de fond (28) et une portion de bord (30) qui sont formées de telle sorte que la plaque de retenue (18) puisse être insérée par complémentarité de formes dans la chaise (10).

11. Système selon la revendication 10, le deuxième dispositif de réglage (25) étant disposé au niveau de la portion de fond (28) de la plaque de retenue (18).

12. Système selon la revendication 10 ou 11, la plaque de retenue (18) étant conçue en forme de coque de sorte que la portion de bord (30) soit orientée obliquement, de préférence perpendiculairement, à la portion de fond (28), et un contour (28) de la portion de fond (28) et/ou un contour (40) de la portion de bord (30) étant adaptés à un contour (40) d'un espace de rembourrage intermédiaire (42) de la chaise et/ou à un contour d'un autre élément de chaise pour réaliser une liaison par complémentarité de formes.

13. Système selon l'une des revendications 1 à 12, le mécanisme de réglage (24) comprenant en outre un mécanisme de sécurité (46) qui est disposé de préférence à au moins une extrémité de la plage de réglage (Vges) et qui est activé dans un état normal et qui délimite mécaniquement la plage de réglage (Vges), le mécanisme de sécurité (46) pouvant être désactivé par l'utilisateur afin de désengager les dispositifs de réglage (25) par un mouvement relatif des dispositifs de réglage (25) au-delà de la plage de réglage (Vges) afin de changer l'orientation (O1, O2) de l'appui-nuque (16).

14. Système selon l'une des revendications 1 à 13, les directions de réglage (R1, R2) étant orientées parallèlement à une extension longitudinale d'au moins un des dispositifs de réglage (25), et de préférence une longueur (L_{R}) d'au moins un des dispositifs de réglage (25) définissant de préférence la longueur (Lv) de la plage de réglage (V).

15. Chaise (10) comprenant un système d'appui-nuque selon l'une des revendications 1 à 14, en particulier le contour de la plaque de retenue (18) étant adapté au contour de la chaise (10) pour effectuer un positionnement fixe par complémentarité de formes du système (12) sur la chaise (10).
